# EUROPÄISCHE PATENTANMELDUNG

(11) **EP 0 137 974 A1**
(43) Veröffentlichungstag der Anmeldung: **24.04.1985**
(21) Anmeldenummer: 84109923.7
(22) Anmeldetag: 21.08.1984
(51) Int. Cl.: B66F 15/00, A62B 37/00, B60S 5/00, B25B 27/14

(54) **Werkzeug zum Öffnen von Türen an unfallbeschädigten Kraftfahrzeugen**

(30) Priorität: 22.08.1983 DE 3330239
(71) Anmelder: Schwarz, Eckhardt, D-3418 Uslar (DE)
(72) Erfinder: Schwarz, Eckhardt, D-3418 Uslar (DE)
(74) Vertreter: Patentanwälte Rehberg + Hüppe

(57) **Zusammenfassung**

Ein Werkzeug zum Öffnen von Türen an unfallbeschädigten Kraftfahrzeugen weist eine Hebelstange (1) auf, die an ihrem einen Ende (2) ein erstes Lager (12, 13, 14, 15) besitzt, an dem ein Abstützbock (3) gelagert ist. Die Hebelstange (1) weist an ihrem dem ersten Lager zugekehrten Endbereich (4) ein zweites Lager (20, 25, 26, 27) auf, an dem eine U-förmige Kralle (5) gelagert ist. Die Drehachsen (11, 28) der beiden Lager und die Aufsetzrichtung der Kralle (5) sind parallel zueinander angeordnet.

## Beschreibung

Die Erfindung bezieht sich auf einer Werkzeug zum öffnen von Türen an unfallbeschädigten Kraftfahrzeugen. Insbesondere bei Unfällen in Kraftfahrzeugen kommt es vor, daß durch Verwindungen, Einbeulungen und sonstige Beschädigungen im Türbereich, sei es im Bereich einer Seitentür oder auch einer Hecktür, Verklemmungen der Türen im Bereich der Schlösser oder auch darüber hinaus auftreten, die es verhindern, daß sich eine derart verklemmte Tür nach dem Unfall von innen öffnen läßt. In solchen Fällen ist es oft Aufgabe von Rettungsdiensten, Feuerwehren u. dgl., die eingeschlossenen Insassen des Fahrzeuges zu befreien, wozu es erforderlich ist, in das Fahrzeug zu gelangen.

Die bisher bekannten Werkzeuge für den geschilderten Anwendungsfall bestehen oft aus Brechstangen, Spezialscheren u. dgl., mit denen versucht wird, die Fahrzeugkarosserie im Türbereich oder anderswo zu öffnen. In vielen Fällen hilft selbst dies nicht weiter und es ist erforderlich, einen Schneidbrenner zuhilfe zu nehmen. Ganz abgesehen davon, daß beim Einsatz derartiger Werkzeuge eine beachtliche zusätzliche Beschädigung des Kraftfahrzeuges eintritt, nimmt die Befreiungsaktion oft eine erhebliche Zeit in Anspruch, die sich im Hinblick auf die ärztliche Versorgung einer schwer unfallgeschädigten Person äußerst nachteilig auswirken kann.

Der Erfindung liegt die Aufgabe zugrunde, ein Werkzeug der eingangs beschriebenen Art aufzuzeigen, mit dem es möglich ist, schnell und ohne größere zusätzliche Beschädigungen des Kraftfahrzeuges die betreffende Tür von außen zu öffnen, um den eingeschlossenen Personen Hilfe zu bringen.

Erfindungsgemäß wird dies dadurch erreicht, daß eine Hebelstange vorgesehen ist, die an ihrem einen Ende ein erstes Lager aufweist, an dem ein Abstützbock gelagert ist, daß die Hebelstange.an ihrem dem ersten Lager zugekehrten Endbereich ein zweites Lager aufweist, an dem eine U-förmige Kralle gelagert ist, und daß die Drehachsen der beiden Lager und die Aufsetzrichtung der Kralle parallel zueinander angeordnet sind. Die Erfindung beschreibt ein Werkzeug, bei dem die manuell aufzubringende Kraft zum öffnen der Tür nach dem Hebelgesetz vergrößert wird, indem die U-förmige Kralle mit einem vergleichsweise kürzeren Hebelarm an dem Türrahmen, beispielsweise im Schloßbereich der Tür, angreift. Der Abstützbock legt sich dabei gegen den Türholm und bildet dort ein Widerlager für die Verschwenkbewegung der Hebelstange. Damit sich die Kräfte ordnungsgemäß an den zugehörigen Flächen abstützen können und eine punktförmige Einknickung der Blechkarosserie an diesen Stellen verhindert wird, sind sowohl der Abstützbock als auch die U-förmige Kralle in je einem Lager drehbar gegenüber der Hebelstange gelagert. Dies bedeutet daß der Abstützbock während der gesamten Verschwenkbewegung der Hebelstange in flächiger Anlage an dem Türholm verbleibt und ebenso die U-förmige Kralle auch flächig an dem Türrahmen der zu öffnenden Tür angreift. Sofern bei dem Unfall des Kraftfahrzeuges die entsprechende Türscheibe nicht bereits zerstört ist, ist es zum Ansetzen des Werkzeugesw=Iediglich erforderlich, die Scheibe zu zerschlagen und sodann einerseits die U-förmige Kralle auf den Türrahmen von oben nach unten aufzustecken und den Abstützbock im Bereich des Türholms angreifen zu lassen. Dieses Ansetzen geschieht so nahe wie möglich am Schloß der Tür, da es in erster Linie die Aufgabe des Werkzeuges ist, die Verriegelung an dieser Stelle aufzuheben, an der die Tür im geschlossenem Zustand arretiert ist.

Der Abstützbock kann ein die Hebelstange mit zwei Schenkeln umgreifender Bügel sein, dessen Rücken ein Abstützauflager bildet. Auch andere Ausführungsformen des Abstützbockes sind denkbar. Dieser kann auch aus einem Stangenabschnitt bestehen, der mit Hilfe eines Kardangelenkes o. dgl. mit der Hebelstange verbunden ist.

Das erste Lager kann aus einer Durchbrechung der Hebelstange, zwei miteinander fluchtenden Bohrungen in den Schenkeln des Abstützbocks und einem darin einsetzbaren Bolzen bestehen. Diese Ausführungsmöglichkeit ist einfach, für Jedermann leicht verständlich und auch ohne besondere Anleitung handhabbar, so daß sie besonders sinnvoll in einer Gefahrensituation ist. Außerdem bietet sie die Möglichkeit, eine Verstellung des Abstützbockes zu erzielen, die in manchen Fällen sinnvoll sein kann. Auch gibt es ja bekanntlich links und rechts angeschlagene Türen, so daß das Werkzeug für beide Anwendungsfälle einsetzbar sein muß. Dem kann man aber auch Rechnung tragen, indem der Abstützbock am Ende der Hebelstange um das Ende der Hebelstange herum nach links oder rechts schwenkbar gelagert ist.

Die Kralle kann zwei die Hebelstange übergreifende Arme aufweisen, die sich rechtwinklig zu der Aufsetzrichtung der U-förmigen Ausbildung erstrecken. Auch diese Ausbildung zielt auf die rechts/links-Benutzung und auf eine Anpassung auf das jeweils zu öffnende Kraftfahrzeug ab.-Auch läßt sich damit der für den Kraftangriff an der Tür wirksame Hebelarm verändern.

Das zweite Lager kann - ähnlich wie das erste Lager - aus einer Durchbrechung der Hebelstange, zwei miteinander fluchtenden Bohrungen in den Armen der Kralle und einem darin einsetzbaren Bolzen bestehen. Der Unterschied in der Lagerausbildungbesteht darin, daß die Kralle immer am Ende der Hebelstange angeordnet ist und verschieden weit quer zur Erstrekkung der Hebelstange überstehend angeordnet werden kann, während die Kralle nicht quer zur Hebelstange, sondern in _{R}ich- tung der Erstreckung der Hebelstange verstellbar ist. Durch diese beiden Verstellmöglichkeiten gibt es mehrere Relativlagen zwischen dem Abstützbock und der Kralle, die für die vorkommenden Anwendungsfälle ausreichen. Zur Realisierung der Lager können die Schenkel des Abstützbocks weitere fluchtende Bohrungen und / oder die Hebelstange eine weitere Durchbrechung aufweisen. Es versteht sich, daß die Kralle in dem Endbereich, jedoch von dem den Abstützbock tragenden Ende der Hebelstange entfernt angeordnet ist.

Die Hebelstange kann aus einem Rohr mit etwa rechteckigem Querschnitt bestehen und an ihrem dem Abstützbock abgekehrten Ende zur Aufnahme einer Brechstange oder einer den Hebelarm der angreifenden Kraft am Werkzeug vergrößernden Stange ausgebildet sein. Der rechteckige Querschnitt ist besonders beanspruchungsgerecht, insbes. dann, wenn die Schmalseiten des Rechtecks parallel zu den Lagerachsen angeordnet werden.

Die im Bereich der Lager eingesetzten Bolzen können mit Absteckstiften versehen sein, damit die Bolzen nicht aus den Lagerstellen herausfallen, bei Bedarf aber gelöst und umgesteckt werden können.

Die Erfindung wird anhand eines bevorzugten Ausführungsbeispieles weiter beschrieben. Es zeigen:
Fig. 1 eine Seitenansicht des Werkzeuges, teilweise geschnitten,
Fig. 2 eine Vorderansicht des Werkzeuges gemäß Fig. 1 und
Fig. 3 eine Ansicht der Werkzeuges gemäß Fig. 1 von unten.

Bestandteil des Werkzeuges ist eine Hebelstange 1 aus einem Rechteckrohrabschnitt, der beispielsweise eine Länge von etwa 700 mm aufweisen kann. Am einen Ende 2 der Hebelstange 1 ist ein Abstützbock 3 gelagert. In dem dem Ende 2 zugekehrten Endbereich 4 der Hebelstange 1 ist eine Kralle 5 vorgesehen. Das andere Ende 6 der Hebelstange 1 dient dem Kraftangriff in Richtung eines Pfeils 7 (Fig. 3) beim öffnen der Tür.

Der Abstützbock 3 besitzt zwei parallelgefiührte Schenkel 8 und 9, die über einen Rücken 10 verbunden sind. Der Abstand der Schenkel 8 und 9 voneinander ist so groß, daß der Abstützbock 3 damit die Hebelstange 1 übergreifen kann. Der Abstützbock 3 ist drehbar um eine Achse 11 gelagert. Die Hebelstange 1 besitzt an dieser Stelle eine Durchbrechung 12. Die Schenkel 8 und 9 weisen fluchtende Bohrungen 13 und 14 auf, durch die insgesamt ein Bolzen 15 hindurchgesteckt ist. Der Bolzen 15 kann einen Ring 16 zum Ergreifen sowie einen Absteckstift 17 zur Sicherung aufweisen. Damit wird für den Abstützblock 3 ein erstes Lager 12, 13, 14, 15 geschaffen, so daß der Abstützbock 3 um dieses Lager bzw. die Achse 11 schwenkbar an der Hebelstange 1 gelagert ist. Außer den beiden beschriebenen Bohrungen 13 und 14 kann der Abstützbock-,3 im Bereich der Schenkel 8, 9 ein weiteres Paar Bohrungen 18 und 19 aufweisen, mit deren Hilfe es möglich ist, den Abstützblock 3 relativ zu der Hebelstange zu verstellen.

In ganz ähnlicher Weise besitzt die Hebelstange 1 im Endbereich 4 eine Durchbrechung 20 und eine weitere Durchbrechung 21. Die Durchbrechungen 20 und 21 sind axial in Richtung der Hebelstange 1 im Endbereich 4 gegeneinander versetzt, so daß damit der Abstand zwischen der Kralle 5 und dem Abstützbock 3 wahlweise eingestellt werden kann.

Die Kralle 5 ist aus widerstandsfähigen Profilen zusammengestellt, die in U-Form (Fig. 2) angeordnet sind. Die Kralle ist nach unten offen, so daß sie von oben nach unten in Aufsetzrichtung 22, beispielsweise auf dem Türrahmen der zu öffnenden Tür aufgesetzt werden kann. Rechtwinklig zu der Aufsetzrichtung 22 sind am einen Schenkel der Kralle 5 zwei Arme 23 und 24 angebracht, die zwei fluchtende Bohrungen 25 und 26 aufweisen, durch die wiederum ein Bolzen 27, der identisch wie der Bolzen 15 ausgebildet sein kann, hindurchgesteckt ist. Auch der Bolzen 27 besitzt einen Absteckstift 17. Wie ersichtlich sind die Arme 23 und 24 so weit voneinander entfernt, daß sie das Profil der Hebelstange 1 übergreifen. Der Bolzen 27 besitzt eine Achse 28, um die die Kralle 5 verschwenkbar gelagert ist. Die Durchbrechung 20, die Bohrungen 25 und 26 und der Bolzen 27 bilden dieses zweite Lager. An der Kralle 5 kann ein Bügel 31 vorgesehen sein, der dazu dienen kann, das Werkzeug nach geöffneter Tür von dem Türrahmen wieder abzunehmen. Die Hebelstange 1 besitzt rohrförmigen rechteckigen Querschnitt, so daß es möglich ist, eine Brechstange 29 dort einzustecken, um den Hebelarm des Kraftangriffes gemäß Pfeil 7 zu verlängern. Es ist aber auch möglich, daß ein Rohrabschnitt 30 an der Hebelstange 1 angeschweißt ist, um hierin eine Verlängerung anzuordnen. Wie ersichtlich, können die Absteckstifte 17 entfernt und die Bolzen 15 und 27 zur Veränderung der beiden Lager oder auch zum Einrichten des Werkzeuges auf rechts/links-Ansatz umgerüstet werden. Fig. 3 zeigt das Werkzeug von unten angesetzt an eine linke Tür eines Personenkraftwagens, von dem der Einfachheit halber nur der Türrahmen 32 und der Türholm 33 in strichpunktierter Linie dargestellt sind. Das Werkzeug wird also so angesetzt, daß die Kralle 5 den Türrahmen 32 in Richtung der Aufsetzrichtung 22 übergreift und sich gleichzeitig der Abstützbock 3 mit dem Rücken 10 an dem Türholm 33 anlegt. Dies geschieht bei zerstörter Scheibe am besten in der Nähe des Türschlosses, weil dies die Stelle ist, an der die Verbindung zwischen Tür und Türholm aufgehoben werden muß. Man ersieht insbes aus Fig. 3, daß die gemäß Pfeil 7 einwirkende Betätigungskraft zum Öffnen der Tür an dem langen Hebelarm um die Achse 11 angreift, während die an der Tür einwirkende Aufreißkraft gemäß dem kurzen Hebelarm im Abstand der Achsen 11 und 28 übersetzt ist. Bei dem öffnungsvorgang der Tür kann sich der Abstützbock 3 um die Achse 11 und die Kralle 5 um die Achse 28 drehen, so daß eine saubere kraftmäßige Abstützung an den Teilen erfolgt. Es besteht nicht die Gefahr, daß vergleichsweise dünnwandige Blechteile _der Karosserie von dem Werkzeug punktförmig eingedrückt werden, ohne daß die öffnung der Tür erzielt wird.

### B e z u g s z e i c h e n l i s t e :

1 = Hebelstange
2 = Ende
3 = Abstützbock
4 = Endbereich
5 = Kralle
6 = Ende
7 = Pfeil
8 = Schenkel
9 = Schenkel
10 = Rücken
11 = Achse
12 = Durchbrechung
13 = Bohrung
14 = Bohrung
15 = Bolzen
16 = Ring
17 = Absteckstift
18 = Bohrung
19 = Bohrung
20 = Durchbrechung
21 = Durchbrechung
22 = Aufsetzrichtung
23 = Arm
24 = Arm
25 = Bohrung
26 = Bohrung
27 = Bolzen
28 = Achse
29 = Brechstange
30 = Rohrabschnitt
31 = Bügel
32 = Türrahmen
33 = Türholm

## Patentansprüche

1. Werkzeug zum öffnen von Türen an unfallbeschädigten Kraftfahrzeugen, dadurch gekennzeichnet, daß eine Hebelstange (1) vorgesehen ist, die an ihrem einen Ende (2) ein erstes Lager (12, 13, 14, 15) aufweist, an dem ein Abstützbock (3) gelagert ist, daß die Hebelstange (1) an ihrem dem ersten Lager zugekehrten Endbereich (4) ein zweites Lager (20, 25, 26, 27) aufweist, an dem eine U-förmige Kralle (5) gelagert ist, und daß die Drehachsen (11, 28) der beiden Lager und die Aufsetzrichtung (22) der Kralle (5) parallel zueinander angeordnet sind.

2. Werkzeug nach Anspruch 1, dadurch gekennzeichnet, daß der Abstützbock (3) ein die Hebelstange (1) mit zwei Schenkeln (8, 9) umgreifender Bügel ist, dessen Rücken (10) ein Abstützauflager bildet.

3. Werkzeug nach Anspruch 1 und 2, dadurch gekennzeichnet, daß das erste Lager aus einer Durchbrechung (12) der Hebelstange (1), zwei miteinander fluchtenden Bohrungen (13, 14) in den Schenkeln (8, 9) des Abstützbocks (3) und einem darin eingesetzen Bolzen (15) besteht.

4. Werkzeug nach Anspruch 1, dadurch gekennzeichnet, daß die Kralle (5) zwei die Hebelstange (1) übergreifende Arme (23, 24) aufweist, die sich rechtwinklig zu der Aufsetzrichtung (22) der U-förmigen Ausbildung erstreckt.

5. Werkzeug nach Anspruch 1 und 4, dadurch gekennzeichnet, daß das zweite Lager aus einer Durchbrechung (20) der Hebelstange (1), zwei miteinander fluchtenden Bohrungen (25, 26) in den Armen (23, 24) der Kralle (5) und einem darin einsetzbaren Bolzen (27) besteht.

6. Werkzeug nach Anspruch 3 oder 5, dadurch gekennzeichnet, daß das erste Lager (12, 13, 14, 15) quer zur Erstreckung der Hebelstange (1) und/oder das zweite Lager (20, 25, 26, 27) in Richtung der Erstreckung der Hebelstange (1) veränderbar ist.

7. Werkzeug nach Anspruch 6, dadurch gekennzeichnet, daß die Schenkel (8, 9) des Abstützbocks (3) weitere fluchtende Bohrungen (18, 19) und/oder die Hebelstange (1) eine weitere Durchbrechung (21) aufweist.

8. Werkzeug nach Anspruch 1, dadurch gekennzeichnet, daß die Hebelstange (1) aus einem Rohr mit etwa rechteckigem Querschnitt besteht und an ihrem dem Abstützbock (3) abgekehrten Ende. zur Aufnahme einer Brechstange ausgebildet ist.

9. Werkzeug nach Anspruch 3 und 5, dadurch gekennzeichnet, daß die Bolzen (15, 27) mit Absteckstiften (17) versehen sind.
